# EUROPÄISCHE PATENTSCHRIFT

(11) **EP 3 401 496 B1**
(45) Veröffentlichungstag und Bekanntmachung des Hinweises auf die Patenterteilung: **07.10.2020**
(21) Anmeldenummer: 18171169.8
(22) Anmeldetag: 08.05.2018
(51) Int. Cl.: E06B 9/52, E06B 9/58, E06B 9/24

(54) **FÜHRUNGSSCHIENE FÜR EINE SONNENSCHUTZANLAGE UND ENTSPRECHENDE SONNENSCHUTZANLAGE**
GUIDE RAIL FOR A SUN PROTECTION DEVICE AND CORRESPONDING SUN PROTECTION DEVICE
RAIL DE GUIDAGE POUR UNE INSTALLATION DE PROTECTION SOLAIRE ET INSTALLATION DE PROTECTION SOLAIRE CORRESPONDANTE

(30) Priorität: 08.05.2017 DE 202017102736 U
(43) Veröffentlichungstag der Anmeldung: 14.11.2018
(73) Patentinhaber: WAREMA Renkhoff SE, 97828 Markheidenfeld (DE)
(72) Erfinder: STEMMER, Steffen, 63825 Schöllkrippen (DE); SCHICK, Matthias, 97906 Faulbach-Breitenbrunn (DE); HORNAUER, Lars, 61352 Bad Homburg (DE)
(74) Vertreter: Boult Wade Tennant LLP

(56) Entgegenhaltungen:
- DE-A1- 2 934 122
- DE-A1-102004 054 148
- FR-A- 1 310 766
- US-A1- 2016 319 593

## Beschreibung

Die Erfindung betrifft gemäß dem Oberbegriff des Anspruches 1 eine Führungsschiene für eine Sonnenschutzanlage mit einem Trägerprofil, wobei das Trägerprofil neben einem Führungsquerschnitt wenigstens eine Aufnahme mit einem darin angeordneten Funktionselement aufweist. Gegenstand der vorliegenden Erfindung ist auch eine Sonnenschutzanlage mit wenigstens einer derartigen Führungsschiene.

Es ist beispielsweise aus der EP 2 357 310 A2 bekannt, die Führungsschiene einer Sonnenschutzanlage mit Aufnahmen für zusätzliche Funktionselemente zu versehen. So ist von einer dort gezeigten Führungsschiene bekannt, dass eine zweite Führungskammer zur Führung eines Insekten- oder Pollenschutzgitters oder auch eine Aufnahme für ein Balustradenelement vorzusehen. Die massive Führungsschiene mit den tiefen Öffnungsquerschnitten erschwert die Montage insbesondere von Funktionselementen, die sich über die gesamte Anlagenbreite erstrecken. Auch besteht der Nachteil, dass derartige Führungsschienen selbst eine nicht unerhebliche Breite aufweisen und entsprechend viel Fläche einer Fensteröffnung abdecken. Auch kann während der Montage eine Platzkonkurrenz bei der Befestigung der einzelnen Komponenten auftreten.

Zur Vereinfachung der Montage von sogenannten ZIP-Führungen für entsprechende Sonnenschutzanlagen ist es bekannt, die Führungsschiene im Bereich der Führungsquerschnitte geteilt auszuführen, wie in der EP 1 669537 B1 oder der EP 2 157 275 A2 gezeigt ist. Dies dient ausschließlich dem Zweck, den Zugang zu dem hinterschnittenen Bereich des Führungsquerschnittes zu vereinfachen und die geführten Elemente auch noch bei bereits montierter Führungsschiene in den hinterschnittenen Bereich einlegen zu können. Zusätzliche Funktionselemente können an diesen Führungsschienen nicht gehaltert werden.

Ein weiteres Beispiel für eine ZIP-Anlage ist aus der US 2016/0319593 A1 bekannt.

Die Aufgabe der vorliegenden Erfindung besteht darin, eine Führungsschiene der eingangs genannten Art dahingehend zu verbessern, dass sich ein vereinfachter, unabhängig von der Art der Funktionselemente wiederholender Arbeitsablauf ergibt.

Hauptmerkmale der Erfindung sind im kennzeichnenden Teil von Anspruch 1 angegeben. Ausgestaltungen sind Gegenstand der Ansprüche 2 bis 12. Die vorliegende Erfindung betriff auch eine in Anspruch 13 angeführte Sonnenschutzanlage und eine in Anspruch 17 angegebene Fassaden-/Fensterkonstruktion mit entsprechenden Führungsschienen. Ausgestaltungen der Sonnenschutzanlage sind in den Ansprüche 14 bis 16 angegeben.

Erfindungsgemäß ist eine Führungsschiene der eingangs genannten Art derart ausgebildet, dass die wenigstens eine Aufnahme zwischen einem an dem Trägerprofil angeordneten Profilschenkel und einer Klemmleiste ausgebildet ist, wobei die Klemmleiste mittels eines vorgespannten elastischen Halteelements, das zwischen dem Funktionselement und der Klemmleiste angeordnet ist, gegen einen Anschlag vorbelastet ist, wobei vorzugsweise zwischen der Klemmleiste und dem Trägerprofil eine Lagerstelle vorgesehen ist, die eine Bewegungsrichtung der Klemmleiste von dem Anschlag weg in Richtung des Funktionselements definiert.

Die erfindungsgemäße Führungsschiene bietet den Vorteil, dass das Funktionselement unabhängig von der Art seiner Ausbildung nach der Montage der Führungsschiene z.B. an einem Fassadenelement, einer Wand oder einem Fenster- oder Türrahmen einfach in die noch offene Aufnahme eingelegt werden kann. Anschließend wird gemäß der bevorzugten Ausbildung die Klemmleiste eingesetzt und gegen den Anschlag bewegt und schließlich durch Eindrücken des elastischen Halteelements in den Spalt zwischen der Klemmleiste und dem Funktionselement unter Vorspannung verklemmt. Dadurch sichert das nach der Montage vorgespannte Halteelement die Klemmleiste ohne weitere formschlüssige Befestigungselemente gegen ein Lösen.

Diese Montagefolge ist unabhängig davon, um welche Art von Funktionselementen es sich handelt. So können an beiden Führungsschienen einer Sonnenschutzanlage zu montierende Führungsschienenelemente zur Führung eines zusätzlichen Behanges, wie z.B. eines ausrollbaren Insektenschutzes, oder Lichtleisten in an sich gleicher Weise montiert werden, wie sich über die gesamte Anlagenbreite erstreckende Funktionselemente, wie z.B. Insektenschutzrahmen, Absturzsicherungen in Form von Glasscheiben oder Geländern oder Einbruchschutzgitter.

Die zunächst getrennt von der Führungsschiene ausgebildete Klemmleiste hat auch den Vorteil, dass das Funktionselement in dem Fall, dass es über die gesamte Breite zwischen den Führungsschienen angeordnet ist, breiter ausgebildet sein kann und sich bis zum Boden der Halteaufnahme erstrecken kann. Die Montage ist durch die nachträglich aufgesetzte Klemmleiste dennoch problemlos möglich.

In einer bevorzugten Weiterbildung der Erfindung ist vorgesehen, dass die Lagerstelle als eine Gelenkstelle ausgebildet ist, die eine Schwenkachse definiert, um welche die Klemmleiste bei der Montage gegen den Anschlag verschwenkbar ist.

Diese Ausführung bietet den Vorteil, dass sie sich besonders gut montieren lässt und in der Klemmstellung dennoch einen sehr guten und sicheren Halt bietet.

Vorzugsweise ist weiterhin vorgesehen, dass zwischen der Klemmleiste und dem in der Montagestellung befindlichen Funktionselement ein Spalt vorgesehen ist, der bei fehlendem Halteelement ein Einsetzen der Klemmleiste in die Lagerstelle ermöglicht. Dieser Spalt ermöglicht es, bei bereits in Position befindlichem Funktionselement die Klemmleiste einzuhängen und in die Endstellung zu verschwenken, bevor das elastische Halteelement in den durch das Verschwenken freigegebenen Spalt zur endgültigen Verklemmung eingedrückt wird. Diese Montage ist auch für einen Monteur alleine ohne Schwierigkeiten und zusätzliche besondere Hilfsmittel durchführbar, um die Teile in Position zu halten.

Alternativ zu der gegen den Anschlag unter der Klemmkraft des Halteelements vorgespannten Klemmleiste kann der Anschlag auch durch ein oder mehrere Befestigungselemente gebildet sein, das die Klemmleiste in einer das Halteelement vorspannenden Position hält.
Hier kann sich auch eine andere Montagereihenfolge dahingehend ergeben, dass zunächst das elastische Halteelement auf das Funktionselement aufgelegt und ggf. vorfixiert wird, bevor dann mittels der Befestigungselemente die Klemmleiste in ihre das Halteelement vorspannende Stellung verlagert wird. Hierzu sind insbesondere Schrauben als Befestigungselemente geeignet

Es kann vorteilhaft sein, wenn die Breite des Spaltes zur Lagerstelle hin abnimmt, weil sich dann das Halteelement bei tieferem Eindrücken in den Spalt stärker komprimiert und ein zu tiefes Eindrücken verhindert werden kann.

Eine noch weitere Ausgestaltung der Erfindung sieht vor, dass die Stärke der Klemmleiste zur Lagerstelle hin zunimmt. Auf diese Weise kann der sich zum Trägerprofil hin verjüngende Spalt realisiert werden, wobei die Zunahme auch unabhängig davon zur Erhöhung der Biegesteifigkeit vorgesehen sein kann, da entsprechend dem Angriffspunkt der Klemmkraft durch das Halteelement auch die Biegemomente zur Lagerstelle hin zunehmen.

Vorzugsweise besteht das wenigstens eine elastische Haltelement aus Gummi, wobei auch Ausführungsformen aus entsprechend geeigneten Kunststoffen vorgesehen sein können.

Neben der Option, mehrere elastische Halteelemente in Abstand zueinander oder auch unmittelbar aneinander anschließend in den Spalt einzudrücken, sieht eine besonders bevorzugte Ausführungsform der Erfindung vor, dass das elastische Halteelement als eine sich über die Länge der Klemmleiste erstreckende Leiste ausgebildet ist. Dadurch ergibt sich eine optimale Klemmkraft, die über die gesamte Länge des Funktionselements gleichmäßig wirkt.

Eine weitere bevorzugte Ausführungsform der Erfindung kann vorsehen, dass auf der dem Funktionselement zugewandten Seite die Klemmleiste Vorsprünge und/oder Ausnehmungen aufweist. Hierdurch wird das Halteelement zusätzlich gegen ein Herausrutschen aus dem Spalt gesichert, wobei sich eine besonders gute Sicherung dann ergibt, wenn weiterhin vorzugsweise das wenigstens eine elastische Halteelement auf seiner der Klemmleiste zugewandten Seite mit wenigsten einem Teil von deren Vorsprüngen und/ oder Ausnehmungen korrespondierende Rippen und/oder Vertiefungen aufweist.

Unabhängig von einer Ausbildung korrespondierender Vorsprünge/Vertiefungen zwischen der Klemmleiste und dem Halteelement kann es von Vorteil sein, dass das wenigstens eine elastische Halteelement Widerhaken aufweist, die erhöhte Auszugskräfte aufbauen. Diese können auch mit einer glatten Fläche eines zu montierenden Funktionselements zusammenwirken, z.B. mit einer Glasfläche.
Alternativ kann das wenigstens eine elastische Halteelement auch als Federelement aus Kunststoff oder Metall ausgebildet sein, z.B. als ein Federbügel, dessen Schenkel zwischen dem Funktionselement und der Klemmleiste eingespannt werden, indem ein solcher Federbügel einfach in den dort befindlichen Spalt eingeschoben werden.

In einer besonders bevorzugten Ausführungsform der Erfindung ist vorgesehen, dass die Führungsschiene Bohrungen zur Montage an einem Untergrund aufweisen, die im montierten Zustand durch das Funktionselement verdeckt sind. Durch diese Anordnung, bei der die Bohrungen z.B. unmittelbar in dem Profilschenkel angeordnet sind, der einen Teil der Aufnahme bildet, lässt sich eine Führungsschiene realisieren, bei der keinerlei Befestigungselemente nach der Montage mehr sichtbar sind. Die Zugänglichkeit der Befestigungselemente zur Montage an einem Untergrund ist ebenfalls problemlos möglich, da die Klemmleiste bei der Montage der Führungsschiene am Untergrund noch gar nicht montiert ist.

Wie bereits erwähnt, können die Funktionselemente völlig unterschiedlich beschaffen sein. So kann das Funktionselement ein erster Führungsschieneneinsatz oder eine Lichtleiste ist, um zwei Funktionselemente zu nennen, die an nur einer Führungsschiene bzw. deren Trägerprofil festgelegt werden.

Mit dem Führungsquerschnitt der Führungsschiene ist gemeint, dass dieser unmittelbar in dem Trägerprofil ausgebildet sein kann, aber ebenso ist es auch möglich, dass der Führungsquerschnitt für die Sonnenschutzanlage durch einen zweiten Führungsschieneneinsatz gebildet ist, der in einer Halterung in dem Trägerprofil sitzt. Durch diese Ausführungsform kann ein identisches Trägerprofil durch die Verwendung entsprechend ausgebildeter Führungsschieneneinsätze für verschiedene Typen von Sonnenschutzanlagen dienen

Insbesondere bei der verdeckten Anordnung der Befestigungselemente bietet es sich an, dass die Aufnahme für das Funktionselement zwischen dem Führungsquerschnitt und der Gebäudeseite der Führungsschiene angeordnet ist.

Bei nicht über die gesamte Höhe der Führungsschiene verlaufenden Funktionselementen ist es möglich, zwei oder mehr Funktionselemente in der Aufnahme anzuordnen. So kann z.B. eine Leuchtleiste über einer Absturzsicherung in der über die gesamte Höhe der Führungsschiene ausgebildeten Aufnahme angeordnet sein. Es ist auch möglich, einen nicht durch das Funktionselement genutzten Bereich durch ein weiteres Funktionselement zu verblenden, um beispielsweise eine in dem Trägerprofil angeordnete Nut zur Festlegung der Klemmleiste abzudecken. Da der Querschnitt der Aufnahme in dem nicht genutzten Bereich in der Regel unverändert ist, kann hierzu auch ein um 180° gedrehter Führungsschieneneinsatz genutzt werden, dessen Boden dann die Aufnahme nach außen hin verschließt.

In einer noch weiteren bevorzugten Ausführungsform der Erfindung ist vorgesehen, dass für die Klemmleiste zwei oder mehr Befestigungs- oder Lagerstellen vorgesehen sind, die einen jeweils unterschiedlichen Abstand zu der Profilleiste besitzen.

Diese Ausführungsform der Erfindung ermöglicht es, mit Hilfe einer einzigen Paarung aus Führungsschiene und Klemmleiste unterschiedlich starke Funktionselemente in der Aufnahme festzulegen, z.B. Absturzsicherungen aus Glas mit unterschiedlichen Glasstärken, ohne dass zuvor andere Teile ausgesucht werden müssen. Die Klemmleiste wird hierzu bei der Montage einfach an der jeweils passenden Befestigungs- oder Lagerstelle festgelegt. Die Ausbildung der entsprechend Elemente kann an der Klemmleiste selbst oder dem Trägerprofil erfolgen.

Zusammenfassend gesagt kann eine Anpassung der Aufnahme zwischen der Klemmleiste und der Profilleiste an verschieden Stärken und Formgebungen des Funktionselement durch variable Befestigungs- oder Lagerstellen, durch angepasste Profilleisten und/oder durch in der Dicke und/oder Formgebung angepasste elastische Halteelemente erfolgen.

Gegenstand der vorliegenden Erfindung ist auch eine Sonnenschutzanlage mit zwei seitlichen Führungsschienen, von denen wenigstens eine einer zuvor beschriebenen Ausführungsform einer Führungsschiene entspricht, um die erläuterten Vorteile zu erreichen. Es kann genügen, wenn nur eine der beiden Führungsschienen erfindungsgemäß ausgeführt ist, um einen signifikanten Montagevorteil zu erreichen, weil bei demontierter Klemmleiste der erfindungsgemäßen Führungsschiene ein durchgängiges Funktionselement in eine konventionelle Führungsschiene auf der gegenüberliegenden Seite eingeschoben und dann durch die Klemmleiste fixiert werden kann. Allerdings ist die beidseitige Anordnung erfindungsgemäßer Führungsschienen zu bevorzugen, insbesondere, wenn zusätzliche durchgängige Funktionselemente vorgesehen sind. Grundsätzlich kann die Sonnenschutzanlage in verschiedener Art und Weise ausgebildet sein, z.B. als Jalousie oder Raffstore mit einem geführten Lamellenbehang, als Fenstermarkise oder Rollladen oder als ZIP-Sonnenschutzanlage, bei welcher der Behang über seine gesamte Länge reißverschlussartig in den beiden Führungsquerschnitten seitlich geführt ist.

So ist es auch ohne weiteres möglich, dass das Funktionselement sich über die gesamte Breite der Sonnenschutzanlage erstreckt und in den Aufnahmen der Führungsschienen beidseitig verklemmt ist.
Die Sonnenschutzanlagen mit wenigstens einer erfindungsgemäßen Führungsschiene können auch so ausgebildet sein, dass wenigstens ein Funktionselement vorgesehen ist, das auf einer Seite in einer Aufnahme einer Führungsschiene nach einem der Ansprüche 1 bis 12 und auf seiner anderen Seite von einer Stützschiene gehalten ist, die mit Abstand zu der zweiten Führungsschiene der Sonnenschutzanlage liegt.

Bei diesen Ausführungsformen erstreckt sich ein Funktionselement nicht über die gesamte Anlagenbreite zwischen den beiden Führungsschienen sondern beispielsweise nur über eines von mehreren Fensterelementen, die von der Sonnenschutzanlage überdeckt werden. Die nicht in einer Aufnahme einer erfindungsgemäßen Führungsschiene gehaltene Seite des Funktionselements, das beispielsweise als Absturzsicherung vor einem bodentiefen, öffenbaren Fenster ausgebildet ist, kann dann in einer Stützschiene festgelegt sein, die im Wesentlichen aus einer Kombination einer Profileiste und einer Klemmleiste besteht, die das Funktionselement mit einem zwischenliegenden elastischen Halteelement verklemmen.

Das Funktionselement kann sich nur über einen Teil der Höhe der Führungsschienen erstrecken und dann als Absturzsicherung in Form einer Glasscheibe oder eines Geländers ausgebildet sein, es ist aber auch möglich, dass sich das Funktionselement über die gesamte Höhe der Führungsschienen erstreckt und dann das Funktionselement z.B. als Insektenschutzrahmen oder als Fenstergitter ausgebildet ist. Es können in diesem Fall oberhalb der Funktionselemente weitere Funktionselemente angeordnet sein, z.B. Leuchtleisten oder Blenden.

Schließlich befasst sich die vorliegende Erfindung auch mit der Verwendung der erfindungsgemäßen Führungsschienen in einer Fassaden- oder Fensterkonstruktion mit mehreren nebeneinander angeordneten Fensterelementen, die jeweils von Rahmenelementen begrenzt sind, wobei an den beiden äußersten Rahmenelementen Führungsschienen einer Sonnenschutzanlage vorgesehen sind. Dadurch, dass wenigstens eine der beiden Führungsschienen nach einem der Ansprüche 1 bis 12 ausgebildet ist, wobei zwischen den Führungsschienen angeordnete Funktionselemente und/oder sich nur über die Breite eines Fensterelements erstreckende Funktionselemente vorgesehen sind, die wenigstens auf einer Seite an einer Stützschiene gehalten sind, wird es möglich, die Fassaden- oder Fensterfront je nach der Beschaffenheit der einzelnen Fensterelemente individuell anzupassen. So können beispielsweise Absturzsicherungen gezielt auch nur vor zu öffnenden bodentiefen Fenstern angeordnet sein, wobei sie an den mittleren Rahmenelementen zwischen zwei Fensterelementen über Stützschienen befestigt werden, die weiter oben bereits angesprochen worden sind. Die Stützschienen können ein- oder beidseitig Funktionselemente haltern.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: einen Querschnitt einer ein Trägerprofil und einen Führungsschieneneinsatz aufweisenden Führungsschiene in einem ersten Montageschritt;
- Fig. 2: einen Querschnitt der Führungsschiene gemäß Fig. 1 nach der Montage auf einem Fensterrahmen mit einem noch zu montierenden Funktionselement;
- Fig. 3: einen Querschnitt der Führungsschiene zur Veranschaulichung der Montage des Funktionselements;
- Fig. 4 bis 9: Querschnitte von Ausführungsbeispielen von Führungsschienen mit verschiedenen Funktionselementen;
- Fig. 10 bis 16: schematische Ansichten von Ausführungsformen erfindungsgemäßer Sonnenschutzanlagen an Fassaden;
- Fig. 17: einen Teillängsschnitt der Sonnenschutzanlage/Fassadenkonstruktion nach Fig. 16

Fig. 1 zeigt einen Querschnitt einer Führungsschiene 10, die ein Trägerprofil 12 und einen in eine Halteaufnahme 14 eingesetzten Führungsschieneneinsatz 16 mit einem Führungsquerschnitt 18 aufweist. Der Führungsschienenquerschnitt 18 ist hier zur Führung von seitlich an Lamellen 20 eines Raffstores (nicht näher gezeigt) angebrachten Führungsnippeln 22 ausgebildet, grundsätzlich kann aber durch eine geeignete Wahl eines Führungsschieneneinsatzes mit einem entsprechenden Führungsquerschnitt beispielsweise auch der Behang eines Rollladens, einer Fenstermarkise, oder einer Sonnenschutzanlage nach dem ZIP-Prinzip in der Führungsschiene geführt werden.

Das Trägerprofil 12 ist in der Darstellung gemäß Fig. 1 bereits auf einen Montageuntergrund 24 aufgelegt worden, wobei es sich bei dem Untergrund 24 hier um ein Fassadenelement oder einen Fensterrahmen handelt, die Montierbarkeit aber nicht auf einen solchen Untergrund beschränkt ist. Das Trägerprofil 12 ist als Strangpressprofil ausgebildet und besitzt bei dem gezeigten Ausführungsbeispiel drei aufeinanderfolgende Kammern, wobei die von dem Untergrund 24 am weitesten entfernt liegende Kammer bereits als Halteaufnahme 14 beschrieben worden ist. Die beiden übrigen Kammern 26, 28 haben keine besondere erfindungsbezogene Funktion, sorgen aber für die erforderliche Stabilität und die hier gewünschte räumliche Anordnung. Zur Auflage auf dem Untergrund 24 ist ein Profilschenkel oder eine Profilleiste 30 vorgesehen, der erheblich breiter als die Kammern 26, 28 des Trägerprofils 12 ausgebildet ist. Dies dient zum einen einer Ausbildung einer großen Auflagefläche für eine sichere Montage auf dem Untergrund 24, der Profilschenkel 30 bildet aber auch eine Flanke einer Aufnahme 32 für ein zusätzliches Funktionselement 34, auf das später noch näher eingegangen wird. Der Profilschenkel zur Bildung der Aufnahme 32 muss aber nicht notwendigerweise gleichzeitig die Auflagefläche für das Trägerprofil 12 bilden.

In dem Profilschenkel 30 sind über die Länge der Trägerprofils 12 mehrere Bohrungen 36 vorgesehen, durch die das Trägerprofil 12 mit Hilfe von Befestigungsschrauben 38 an dem Untergrund 24 montiert werden kann. Ränder 40 der Bohrungen 36 sind eingesenkt vertieft ausgebildet, so dass bei Verwendung der gezeigten Senkkopfschrauben 38 diese fluchtend mit der Oberfläche 42 des Profilschenkels 30 im Bereich der Aufnahme 32 versenkbar sind.

Fig. 2 zeigt einen nachfolgenden Montageschritt, bei welchem nach der Montage des Trägerprofils 12 auf dem Untergrund 24 das Funktionselement 34 auf die Oberseite 42 des Profilschenkels 30 aufgelegt wird. Dabei werden die versenkten Köpfe der Senkkopfschrauben 38 verdeckt. Das Funktionselement 34 ist hier ein Führungsschieneneinsatz für ein Insektenschutzrollo (nicht gezeigt).

Im nächsten Schritt, der in Fig. 3 veranschaulicht ist, wird nun eine Klemmleiste 44, die einen hakenartigen Querschnitt besitzt, mit einem ersten Schenkel 46 in eine in dem Trägerprofil 12 ausgebildete Nut 48 eingesetzt, so dass eine Gelenkstelle gebildet wird, und anschließend verschwenkt (im Sinne der Darstellung im Gegenuhrzeigersinn), bis sich ein zweiter Schenkel 50 der Klemmleiste 44 an einen Anschlag 52 anlegt. Dieser Anschlag ist zurückgesetzt in dem Trägerprofil 12 ausgebildet, so dass der zweite Schenkel 50 in der Innenseite des Trägerprofils 12 versenkt angeordnet liegt. Es verbleibt zunächst ein Spalt 54 zwischen der Klemmleiste 44 und dem Funktionselement 34.

Zum abschließenden Verklemmen des Funktionselements 34 wird ein aus Gummi bestehendes, elastisches Halteelement 56 in den Spalt eingedrückt. Weitergehende Befestigungsmaßnahmen sind nicht erforderlich. Die Klemmkraft wird über die gesamte Länge des Funktionselements 34 aufgebaut.

Das elastische Halteelement 56 ist leistenartig ausgebildet, wobei es aber derart profiliert ist, dass an seiner dem Funktionselement 34 zugewandten Seite Widerhaken ausgebildet sind. Diese sind bestrebt, sich bei einer Bewegung des Halteelements 56 aus dem Spalt 54 heraus aufzustellen, so dass sich die Haltekraft erhöht und die Bewegung aus dem Spalt 54 behindert ist.

Auf der der Klemmleiste 44 zugewandten Seite ist das Halteelement 56 mit einer Rippe 58 und einer nutartigen Vertiefung 60 ausgebildet, wobei die Rippe 58 zum Einschnappen in eine nutartige Ausnehmung 62 in der Klemmleiste 44 vorgesehen ist, während ein rippenartiger Vorsprung 64 an der Klemmleiste 44 in der montierten Endstellung in der Vertiefung 60 liegt. Die korrespondierenden Elemente definieren eine exakte Position des Halteelements 56 in der Endstellung, da eine ungenaue Positionierung an dieser Stelle optisch sehr störend sein kann. Darüber hinaus erschweren die vorgenannten Elemente ergänzend wiederum das Herausbewegen des Halteelements 56 aus dem Spalt 54.

In Fig. 4 bis 9 werden nun kurz einige Varianten unterschiedlicher Funktionselemente vorgestellt, wobei der bereits beschriebene Führungsschieneneinsatz 16 mit den darin geführten Führungsnippeln 22 der Lamellen 20 eines Raffstores jeweils unverändert bleiben. Gleichwohl könnte bei allen Varianten von Funktionselementen auch eine andere Sonnenschutzanlage mit ihrem Behang in geeigneten Führungsschieneneinsätzen geführt sein, wie z.B. ein Rollladen, eine Markise, ein Rollo oder dgl.

In Fig. 4 ist ein Querschnitt einer Führungsschiene gemäß Fig. 1 bis 3 nach der Montage der Sonnenschutzanlage gezeigt, wobei das Funktionselement 34, wie bereits erörtert, ein Führungsschieneneinsatz für ein Insektenschutzrollo ist.

In Fig. 5 ist in der durch die Klemmleiste 44 und den Profilsschenkel 30 definierten Aufnahme 32 ein Rahmenelement 134 als Funktionselement eingefügt, an welchem in an sich bekannter Weise ein Insektenschutz-Festrahmen 135 mit Hilfe von Arretierstiften 137 angebracht werden kann. Das Rahmenelement 134 verbleibt immer in der Aufnahme 32, während der Insektenschutz-Festrahmen durch Entfernen der Stifte 137 entnommen werden kann. Wie an dem Querschnitt des Rahmenelements 134 zu erkennen ist, handelt es sich hierbei um einen um 180° gedrehten Führungsschieneneinsatz 34, wie er bei der in Fig. 4 gezeigten Ausführungsform als Funktionselement zum Einsatz kommt. Lediglich muss der Boden für die Arretierstifte 137 entsprechende Lochungen aufweisen, die aber auch seine Verwendung als Führungsschieneneinsatz nicht beeinflussen, so dass sie zur unterschiedlichen Verwendung grundsätzlich immer vorhanden sein können.

Es soll auch noch die Möglichkeit genannt werden, mittels um 180° gedrehter Führungsschieneneinsätze oder einfacher C-Profile die Aufnahme schlicht zu verblenden, wobei die einzige Funktion der Funktionselemente dann darin besteht, ansonsten sichtbare Befestigungselemente zu verdecken.

In Fig. 6 ist die Führungsschiene 10 unmittelbar mit einer Glasscheibe 234 als Funktionselement in der Aufnahme 32 versehen. Das Halteelement 256 aus Gummi ist hier noch etwas abweichend im Querschnitt ausgebildet und weist innere Hohlräume 257 zur Verbesserung der Elastizität auf. Abweichend von den zuvor beschriebenen Ausführungsformen ist hier auch eine elastische Glasauflage 259 zwischen der Glasscheibe 234 und dem Profilschenkel 30 angeordnet, die als Schutz der Glasscheibe 234 vor direktem Kontakt mit dem Profilsschenkel 30 dient. Das zweite elastische Element 259 wird vor dem Auflegen der Glasscheibe 234 in der Aufnahme 32 in einer hierfür vorgesehenen Öffnung 31 in dem Profilschenkel 30 festgelegt.
Die Glasscheibe 234 erstreckt sich nur über einen Teil der Höhe der Führungsschiene 10 und ist auf beiden Seiten in gleicher Weise spiegelsymmetrisch verankert. Sie dient als Absturzsicherung. Die Klemmleiste 244 ist hier als Beispiel verkürzt nur über die Höhe der Glasscheibe 234 ausgebildet, entsprechend das Halteelement 256. Bei einem längeren Halteelement und einer längeren Klemmleiste kann die Aufnahme 32 dann eine Blende zur Abdeckung oder ein weiteres Funktionselement aufnehmen, z. B. eine Leuchtleiste.

Fig. 7 zeigt eine weitere Absturzsicherung in der Form eines Geländers 334, das hier als Funktionselement in den Aufnahmen 32 der beiden Führungsschienen 10 festgelegt ist. Das Halteelement 256 entspricht dem in Fig. 6 gezeigten Halteelement zum Verklemmen der dort vorgesehenen Glasscheibe 234, da sich auch das Geländer 334 nur über eine Teilhöhe der Führungsschiene 10 erstreckt. Entfallen kann hier aber das zweite elastische Halteelement, weil das hohle Rahmenelement des Geländers unempfindlich gegen eine unmittelbare Anlage am Profilschenkel 30 ist.

Fig. 8 zeigt die Verankerung eines einbruchssicheren Fenstergitters 434 als Funktionselement, das in den Aufnahmen 32 der beiden Führungsschienen 10 verankert ist. Im Querschnitt entspricht die Befestigung der Befestigung des absturzsicheren Geländer 334 aus Fig. 7, allerdings sind hier das Fenstergitter 434 und entsprechend auch die Klemmleiste 44 und das Halteelement 456 über die gesamte Länge der Führungsschiene ausgebildet.

Weiterhin zeigt Fig. 9 noch eine völlig andere Art von Funktionselement 534, das als Lichtleiste ausgebildet ist. Hierbei wird ein Rahmenteil 535 in der Aufnahme 32 in einer in Fig. 1 bis 5 gezeigten Art und Weise festgelegt, wobei in dem Rahmenteil in einer Halterung 537 eine LED-Leuchtleiste 539 aufgenommen ist. Der elektrische Anschluss (nicht gezeigt) kann durch eine Bohrung in dem Profilschenkel und dem Fensterrahmen erfolgen.

Fig. 10 bis 13 zeigen Sonnenschutzanlagen 100, die z.B. als Rollos, Rollladen oder auch Raffstore u.a. ausgebildet sein können. Die Anlagen können beispielsweise entsprechend Fig. 6 ausgebildet sein und die dort gezeigten seitlichen Führungsschienen 10 aufweisen, wobei die Lamellen 20 eines Raffstores als Sonnenschutzanlage 100 mit ihren Führungsnippeln 22 in den Führungseinsätzen 16 geführt sind. Die Führungsschienen 10 sind auf beiden Seiten des Fensters spiegelsymmetrisch einander entsprechend ausgebildet und nehmen in ihren Aufnahmen eine Glasscheibe 234 als Absturzsicherung zwischen sich auf. Bei den Sonnenschutzanlagen 100 nach Fig. 10 bis 13 decken diese mit ihren Absturzsicherungen jeweils nur ein bodentiefes Fensterelement 102 ab, das geöffnet werden kann. Benachbarte Fensterelemente 104, 106 sind entweder nicht bodentief ausgeführt oder lassen sich nicht öffnen, so dass eine Absturzsicherung entfallen kann.

Um eine Verschattung mehrerer benachbarter bodentiefer Fenster 102, 106 zu ermöglichen, die teilweise Absturzsicherungen erfordern, sind Varianten möglich, die in Fig. 14 bis 16 gezeigt sind. Hierbei sind die Sonnenschutzanlagen 1000 derart ausgeführt, dass sie sich über mehrere Fensterelemente 102, 106 erstrecken. Die Führungsschienen sind entsprechenden an den Flanken der äußersten Fensterelemente angeordnet und z.B. mit den dort angeordneten Rahmenelementen als Montageuntergrund verbunden. Dabei kann bei den in Fig. 14 und 16 die Führungsschiene 10 nur auf einer Seite in einer zuvor besprochenen Art und Weise ausgebildet sein, während auf der anderen Seite der Einsatz einer herkömmlichen Führungsschiene 108 ohne Aufnahmen für zusätzliche Funktionselemente möglich ist, weil an dem dort vorgesehenen Fensterelement 106 keine Absturzsicherung erforderlich ist. Sofern aber andere Funktionselemente gewünscht sind, kann die dortige Führungsschiene selbstverständlich auch die vorgeschlagenen Neuerungen aufweisen.

Zwischen den Führungsschienen sind an den Rahmenelementen festgelegte vereinfachte Stützschienen 610 vorgesehen, die auch als doppelseitige Stützschienen 611 ausgebildet sein können, wie in Fig. 15 und 16 gezeigt, wenn sie auf beiden Seiten Glaselemente 234 als Absturzsicherungen haltern sollen.

Die Stützschienen 610, 611 werden in Fig. 17 näher erläutert, wobei die dort im Schnitt gezeigte Fassade mit der Sonnenschutzanlage 1000 der Ausführungsform nach Fig. 16 entspricht. Die Führungschiene 108 auf der Anlagenseite ohne Absturzsicherung ist der Einfachheit halber nicht gezeigt. Als Montageuntergrund 24 dienen hier Rahmenelemente 624, 625 der Fassade, die zwischen den Fensterelementen 102, 106 und an deren Rändern angeordnet sind. Die Führungsschiene 10 am Rand entspricht in den wesentlichen Punkten der Führungsschiene 10 gemäß Fig. 6 und wird daher nicht weiter erläutert.

Die Stützschienen 610, 611 besitzen zum Verklemmen der hier als Absturzsicherung gezeigten Glaselemente 234 jeweils eine fassadenseitige Profilleiste 630, 631 und Klemmleisten 644, so dass die Verklemmung in funktional ähnlicher Weise erfolgt wie bei den zuvor beschrieben Führungsschienen 10 mit ihren Profilleisten 30 und Klemmleisten 44 erfolgt. Auch hier wird die Klemmkraft durch elastische Haltelemente 256 und Glasauflagen 259 aufgebaut, die bei der Montage entsprechend verformt werden. Die zweiseitige Stützschiene 611 besitzt zur beidseitigen Montage von Glaselementen 234, 634 eine entsprechend als Glasauflage vorgesehene beidseitige Profilleiste 631, während die zum Einsatz kommenden Klemmleisten 644 für beide Arten von Stützleisten hier dieselben sind. Dies ist aber nicht zwingend erforderlich.

Die Stützschienen 610, 611 weisen als Besonderheit noch jeweils zwei Lagerstellen 660 auf, die hier als Beispiel als Nuten an den Klemmleisten 644 ausgebildet sind. Diese ermöglichen es, die Klemmleisten 644 in unterschiedlichen Abständen zu den Profilleisten 630, 631 zu montieren, um unterschiedliche Glasstärken montieren zu können, ohne andere Teile einsetzen zu müssen. Diese mehrfache Ausbildung von Lagerstellen lässt sich auch in gleicher Weise auf die Führungsschienen übertragen, die dann im Bereich der Klemmleisten entsprechend den Stützschienen 610, 611 ausgeführt sind.

**Bezugszeichenliste**

| | | | |
|---|---|---|---|
| 10 | Führungsschienen | 106 | Fensterelement (bodentief) |
| 12 | Trägerprofil | 108 | Führungsschienen |
| 14 | Halteaufnahme | 134 | Rahmen-/Funktionselement |
| 16 | Führungsschieneneinsatz | 135 | Insektenschutz-Festrahmen |
| 18 | Führungsschienenquerschnitt | 234 | Glasscheibe/Funktionselement |
| 20 | Lamellen | 244 | Klemmleiste |
| 22 | Führungsnippel | 256 | elastisches Halteelement |
| 24 | Montageuntergrund | 257 | Hohlräume |
| 26, 28 | Kammern | 259 | elastische Glasauflage |
| 30 | Profilschenkel/Profilleiste | 334 | Geländer/Funktionselement |
| 31 | Öffnung in Profilschenkel | 434 | Fenstergitter/Funktionselement |
| 32 | Aufnahme | 456 | Halteelement |
| 34 | Funktionselement | 534 | Funktionselement |
| 36 | Bohrungen | 535 | Rahmenteil |
| 38 | Senkkopfschrauben | 537 | Halterung |
| 40 | Bohrungsränder | 539 | Leuchtleiste |
| 42 | Oberseite des Profilschenkels | 610 | Stützschienen |
| 44 | Klemmleiste | 611 | Stützschienen |
| 46 | erster Schenkel | 624 | Rahmenelemente |
| 48 | Nut | 625 | Rahmenelemente |
| 50 | zweiter Schenkel | 630 | Profilleiste |
| 52 | Anschlag | 631 | Profilleiste |
| 54 | Spalt | 644 | Klemmleiste |
| 55 | Widerhaken | 660 | Lagerstellen |
| 56 | elastisches Halteelement | 1000 | Sonnenschutzanlage |
| 58 | Rippe | | |
| 60 | Vertiefung | | |
| 62 | Ausnehmung | | |
| 64 | Vorsprung | | |
| 100 | Sonnenschutzanlage | | |
| 102 | Fensterelement (bodentief) | | |
| 104 | Fensterelement | | |

## Patentansprüche

1. Führungsschiene (10) für eine Sonnenschutzanlage, mit einem Trägerprofil (12), wobei das Trägerprofil (12) neben einem Führungsquerschnitt (18) wenigstens eine Aufnahme (32) für ein darin anzuordnendes Funktionselement (34; 134; 234; 334; 434; 534; 634) aufweist, wobei die wenigstens eine Aufnahme (32) zwischen einem an dem Trägerprofil (12) angeordneten Profilschenkel (30) und einer an dem Trägerprofil (12) montierten Klemmleiste (44; 244) ausgebildet ist, **dadurch gekennzeichnet, dass** die Klemmleiste (44; 244) mittels eines vorgespannten elastischen Halteelements (56; 256; 456), das zwischen dem Funktionselement (34; 134; 234; 334; 434; 534; 634) und der Klemmleiste (44; 244) angeordnet ist, gegen einen Anschlag (52) vorbelastet ist.

2. Führungsschiene nach Anspruch 1, **dadurch gekennzeichnet, dass** zwischen der Klemmleiste (44; 244) und dem Trägerprofil (12) wenigstens eine Lagerstelle vorgesehen ist, die eine Bewegungsrichtung der Klemmleiste (44; 244) von dem Anschlag weg in Richtung des Funktionselements (34; 134; 234; 334; 434; 534) definiert, wobei die Lagerstelle bevorzugt als eine Gelenkstelle ausgebildet ist, die eine Schwenkachse definiert, um welche die Klemmleiste (44; 244) bei der Montage gegen den Anschlag (52) verschwenkbar ist.

3. Führungsschiene nach Anspruch 1 oder 2, **dadurch gekennzeichnet, dass** zwischen der Klemmleiste (44; 244) und dem in der Montagestellung befindlichen Funktionselement (34; 134; 234; 334; 434; 534) ein Spalt (54) vorgesehen ist, der bei fehlendem elastischem Halteelement (56; 256; 456) ein Einsetzen der Klemmleiste (44; 244) in die Lagerstelle ermöglicht.

4. Führungsschiene nach Anspruch 1, **dadurch gekennzeichnet, dass** der Anschlag (52) der Klemmleiste (44; 244) durch ein oder mehrere Befestigungselemente gebildet ist, durch das die Klemmleiste in einer das elastische Halteelement (56; 256; 456) vorspannenden Position gehalten ist.

5. Führungsschiene nach einem der vorhergehenden Ansprüche, **dadurch gekennzeichnet, dass** das elastische Halteelement (56; 256; 456) als eine sich über die Länge der Klemmleiste (44; 244) erstreckende Leiste ausgebildet ist.

6. Führungsschiene nach einem der vorhergehenden Ansprüche, **dadurch gekennzeichnet, dass** auf der dem Funktionselement (34; 134; 234; 334; 434; 534) zugewandten Seite die Klemmleiste (44; 244) Vorsprünge (64) und/oder Ausnehmungen (62) aufweist, wobei vorzugsweise das wenigstens eine elastische Halteelement (56; 256; 456) auf seiner der Klemmleiste (44; 244) zugewandten Seite mit wenigsten einem Teil von deren Vorsprüngen (64) und/oder Ausnehmungen (62) korrespondierende Rippen (58) und/oder Vertiefungen (60) aufweist.

7. Führungsschiene nach einem der vorhergehenden Ansprüche, **dadurch gekennzeichnet, dass** das wenigstens eine elastische Halteelement (56; 256; 456) Widerhaken (55) aufweist, die erhöhte Auszugskräfte aufbauen.

8. Führungsschiene nach einem der vorhergehenden Ansprüche, **dadurch gekennzeichnet, dass** der Führungsquerschnitt (18) für die Sonnenschutzanlage durch einen zweiten Führungsschieneneinsatz (16) gebildet ist, der in einer Halteaufnahme (14) in dem Trägerprofil (12) sitzt.

9. Führungsschiene nach einem der vorhergehenden Ansprüche, **dadurch gekennzeichnet, dass** die Aufnahme (32) für das Funktionselement (34; 134; 234; 334; 434; 534) zwischen dem Führungsquerschnitt (18) und der Gebäudeseite der Führungsschiene (10) angeordnet ist.

10. Führungsschiene nach einem der vorhergehenden Ansprüche, **dadurch gekennzeichnet, dass** in der Aufnahme (32) wenigstens zwei getrennt voneinander ausgebildete Funktionselemente angeordnet sind.

11. Führungsschiene nach einem der vorhergehenden Ansprüche, **dadurch gekennzeichnet, dass** für die Klemmleiste (44; 244)zwei oder mehr Befestigungs- oder Lagerstellen (660) vorgesehen sind, die einen jeweils unterschiedlichen Abstand zu Profilleisten (630; 631) besitzen

12. Führungsschiene nach einem der vorhergehenden Ansprüche, **dadurch gekennzeichnet, dass** die Führungsschiene (10) Bohrungen (36) zur Montage auf einem Untergrund (24) aufweist, die im montierten Zustand durch das Funktionselement (34; 134; 234; 334; 434; 534; 634) verdeckt sind.

13. Sonnenschutzanlage mit zwei seitlichen Führungsschienen (10), von denen wenigstens eine nach einem der vorhergehenden Ansprüche ausgebildet ist, wobei in der Aufnahme dieser Führungsschiene wenigstens ein Funktionselement (34; 134; 234; 334; 434; 534; 634) angeordnet ist.

14. Sonnenschutzanlage nach Anspruch 13, **dadurch gekennzeichnet, dass** das Funktionselement (34; 134; 234; 334; 434; 534) sich über die gesamte Breite der Sonnenschutzanlage erstreckt und in den Aufnahmen (32) der Führungsschienen (10) nach einem der Ansprüche 1 bis 12 beidseitig verklemmt ist.

15. Sonnenschutzanlage nach Anspruch 13, **dadurch gekennzeichnet, dass** wenigstens ein Funktionselement vorgesehen ist, das auf einer Seite in einer Aufnahme einer Führungsschiene (10) nach einem der Ansprüche 1 bis 12 und auf seiner anderen Seite von einer Stützschiene (610, 611) gehalten ist, die mit Abstand zu der zweiten Führungsschiene (108) der Sonnenschutzanlage liegt.

16. Sonnenschutzanlage nach einem der Ansprüche 13 bis 15, **dadurch gekennzeichnet, dass** das Funktionselement als Absturzsicherung in Form einer Glasscheibe (234, 634) oder eines Geländers (334) ausgebildet ist, wobei im Falle einer Glasscheibe (234) auch zwischen der Glasscheibe (234) und dem Profilschenkel (30) ein weiteres elastisches Element (259) angeordnet ist.

17. Fassaden- oder Fensterkonstruktion mit mehreren nebeneinander angeordneten Fensterelementen (102, 104, 106), die jeweils von Rahmenelementen (624, 625) begrenzt sind, wobei an den beiden äußersten Rahmenelementen (625) Führungsschienen (10, 108) einer Sonnenschutzanlage (100; 1000) vorgesehen sind, **dadurch gekennzeichnet, dass** wenigstens eine der beiden Führungsschienen (10) nach einem der Ansprüche 1 bis 12 ausgebildet ist, wobei zwischen den Führungsschienen (10, 108) angeordnete Funktionselemente und/oder sich nur über die Breite eines Fensterelements (102) erstreckende Funktionselemente vorgesehen sind, die wenigstens auf einer Seite an einer Stützschiene (610, 611) gehalten sind.

## Claims

1. Guide rail (10) for a sun protection device, having a carrier profile (12), wherein the carrier profile (12), in addition to a guide cross-section (18), has at least one receptacle (32) for a functional element (34; 134; 234; 334; 434; 534; 634) arranged therein, wherein the at least one receptacle (32) is formed between a profile leg (30) arranged on the carrier profile (12) and a clamping strip (44; 244) mounted on the carrier profile (12), **characterised in that** the clamping strip (44; 244) is preloaded against a stop (52) by means of a prestressed elastic holding element (56; 256; 456), which is arranged between the functional element (34; 134; 234; 334; 434; 534; 634) and the clamping strip (44; 244).

2. Guide rail according to claim 1, **characterised in that** at least one bearing point is provided between the clamping strip (44; 244) and the carrier profile (12), which bearing point defines a direction of movement of the clamping strip (44; 244) away from the stop in the direction of the functional element (34; 134; 234; 334; 434; 534), wherein the bearing point is preferably designed as an articulation point which defines a pivot axis about which the clamping strip (44; 244) can be pivoted against the stop (52) during assembly.

3. Guide rail according to claim 1 or 2, **characterised in that** a gap (54) is provided between the clamping strip (44; 244) and the functional element (34; 134; 234; 334; 434; 534) located in the assembly position, which gap allows the clamping strip (44; 244) to be inserted into the bearing point when the elastic holding element (56; 256; 456) is missing.

4. Guide rail according to claim 1, **characterised in that** the stop (52) of the clamping strip (44; 244) is formed by one or more fastening elements by which the clamping strip is held in a position prestressing the elastic holding element (56; 256; 456).

5. Guide rail according to any of the preceding claims, **characterised in that** the elastic holding element (56; 256; 456) is designed as a strip which extends over the length of the clamping strip (44; 244).

6. Guide rail according to any of the preceding claims, **characterised in that,** on the side facing the functional element (34; 134; 234; 334; 434; 534), the clamping strip (44; 244) has projections (64) and/or recesses (62), wherein preferably the at least one elastic holding element (56; 256; 456), on its side facing the clamping strip (44; 244), has ribs (58) and/or depressions (60) corresponding with at least a portion of the projections (64) and/or recesses(62)thereof.

7. Guide rail according to any of the preceding claims, **characterised in that** the at least one elastic holding element (56; 256; 456) has barbs (55) which build up increased pull-out forces.

8. Guide rail according to any of the preceding claims, **characterised in that** the guide cross-section (18) for the sun protection device is formed by a second guide rail insert (16) which is seated in a holding receptacle (14) in the carrier profile (12).

9. Guide rail according to any of the preceding claims, **characterised in that** the receptacle (32) for the functional element (34; 134; 234; 334; 434; 534) is arranged between the guide cross-section (18) and the building side of the guide rail (10).

10. Guide rail according to any of the preceding claims, **characterised in that** at least two functional elements formed separately from one another are arranged in the receptacle (32).

11. Guide rail according to any of the preceding claims, **characterised in that** two or more fastening or bearing points (660) are provided for the clamping strip (44; 244), which each have a different distance from profile strips (630, 631)

12. Guide rail according to any of the preceding claims, **characterised in that** the guide rail (10) has bores (36) for assembly on a base (24), which bores are covered in the assembled state by the functional element (34; 134; 234; 334; 434; 534; 634).

13. Sun protection device having two lateral guide rails (10), at least one of which is designed according to any of the preceding claims, wherein at least one functional element (34; 134; 234; 334; 434; 534; 634) is arranged in the receptacle of this guide rail.

14. Sun protection device according to claim 13, **characterised in that** the functional element (34; 134; 234; 334; 434; 534) extends over the entire width of the sun protection device and is clamped on both sides in the receptacles (32) of the guide rails (10) according to any of claims 1 to 12.

15. Sun protection device according to claim 13, **characterised in that** at least one functional element is provided which is held on one side in a receptacle of a guide rail (10) according to any of claims 1 to 12 and on its other side by a support rail (610, 611), which lies at a distance from the second guide rail (108) of the sun protection device.

16. Sun protection device according to any of claims 13 to 15, **characterised in that** the functional element is designed as fall protection in the form of a glass pane (234, 634) or a railing (334), wherein, in the case of a glass pane (234), a further elastic element (259) is also arranged between the glass pane (234) and the profile leg (30).

17. Facade structure or window structure, having a plurality of window elements (102, 104, 106) arranged next to one another, each of which is delimited by frame elements (624, 625), wherein guide rails (10, 108) of a sun protection device (100; 1000) are provided on the two outermost frame elements (625), **characterised in that** at least one of the two guide rails (10) is designed according to any of claims 1 to 12, wherein functional elements arranged between the guide rails (10, 108) and/or functional elements extending only over the width of a window element (102) are provided, which are held on at least one side on a support rail (610, 611).

## Revendications

1. Rail de guidage (10) pour une installation de protection solaire comportant un profilé de support (12), dans lequel le profilé de support (12) présente à côté d'une section de guidage (18) au moins un réceptacle (32) pour un élément fonctionnel (34 ; 134; 234; 334; 434; 534; 634) à agencer dans celui-ci, dans lequel l'au moins un réceptacle (32) est réalisé entre une aile de profilé (30) agencée sur le profilé de support (12) et un bloc de raccordement (44 ; 244) monté sur le profilé de support (12), **caractérisé en ce que** le bloc de raccordement (44 ; 244) est préchargé au moyen d'un élément de retenue (56 ; 256 ; 456) élastique précontraint qui est agencé entre l'élément fonctionnel (34 ; 134 ; 234 ; 334 ; 434 ; 534 ; 634) et le bloc de raccordement (44 ; 244), contre une butée (52).

2. Rail de guidage selon la revendication 1, **caractérisé en ce qu'**entre le bloc de raccordement (44 ; 244) et le profilé de support (12) est prévu au moins un point d'appui qui définit une direction de mouvement du bloc de raccordement (44 ; 244) s'éloignant de la butée en direction de l'élément fonctionnel (34 ; 134 ; 234 ; 334 ; 434 ; 534), dans lequel le point d'appui est réalisé de préférence comme un point d'articulation qui définit un axe de pivotement autour duquel le bloc de raccordement (44 ; 244) peut pivoter contre la butée (52) lors du montage.

3. Rail de guidage selon la revendication 1 ou 2, **caractérisé en ce qu'**entre le bloc de raccordement (44 ; 244) et l'élément fonctionnel (34 ; 134 ; 234 ; 334 ; 434 ; 534) se trouvant dans la position de montage est prévue une fente (54) qui permet, en l'absence d'élément de retenue élastique (56 ; 256 ; 456), une insertion du bloc de raccordement (44 ; 244) dans le point d'appui.

4. Rail de guidage selon la revendication 1, **caractérisé en ce que** la butée (52) du bloc de raccordement (44 ; 244) est formée par un ou plusieurs éléments de fixation, **en ce que** le bloc de raccordement est maintenu dans une position précontrainte par l'élément de retenue élastique (56 ; 256 ; 456).

5. Rail de guidage selon l'une quelconque des revendications précédentes, **caractérisé en ce que** l'élément de retenue élastique (56 ; 256 ; 456) est réalisé comme une barre s'étendant sur la longueur du bloc de raccordement (44 ; 244).

6. Rail de guidage selon l'une quelconque des revendications précédentes, **caractérisé en ce que,** sur le côté tourné vers l'élément fonctionnel (34 ; 134 ; 234 ; 334 ; 434 ; 534), le bloc de raccordement (44 ; 244) présente des protubérances (64) et/ou des évidements (62), dans lequel de préférence l'au moins un élément de retenue élastique (56 ; 256 ; 456) présente sur son côté tourné vers le bloc de raccordement (44 ; 244) des rainures (58) et/ou creux (60) correspondant à au moins une partie de ses protubérances (64) et/ou évidements (62).

7. Rail de guidage selon l'une quelconque des revendications précédentes, **caractérisé en ce que** l'au moins un élément de retenue élastique (56 ; 256 ; 456) présente des picots (55) qui produisent des forces d'extraction supérieures.

8. Rail de guidage selon l'une quelconque des revendications précédentes, **caractérisé en ce que** la section de guidage (18) pour l'installation de protection solaire est formée par un second insert de rail de guidage (16) qui se trouve dans un réceptacle de retenue (14) dans le profilé de support (12).

9. Rail de guidage selon l'une quelconque des revendications précédentes, **caractérisé en ce que** le réceptacle (32) pour l'élément fonctionnel (34 ; 134 ; 234 ; 334 ; 434 ; 534) est agencé entre la section de guidage (18) et le côté bâtiment du rail de guidage (10).

10. Rail de guidage selon l'une quelconque des revendications précédentes, **caractérisé en ce que** dans le réceptacle (32) au moins deux éléments fonctionnels réalisés séparément l'un de l'autre sont agencés.

11. Rail de guidage selon l'une quelconque des revendications précédentes, **caractérisé en ce que** pour le bloc de raccordement (44 ; 244) sont prévus deux ou plusieurs points de fixation ou d'appui (660), qui possèdent une distance respectivement différente par rapport aux barres profilées (630, 631)

12. Rail de guidage selon l'une quelconque des revendications précédentes, **caractérisé en ce que** le rail de guidage (10) présente des alésages (36) pour le montage sur un fond (24), qui sont recouverts à l'état monté par l'élément fonctionnel (34 ; 134 ; 234 ; 334 ; 434 ; 534 ; 634).

13. Installation de protection solaire comportant deux rails de guidage latéraux (10) parmi lesquels au moins un est réalisé selon l'une quelconque des revendications précédentes, dans laquelle dans le réceptacle de ce rail de guidage au moins un élément fonctionnel (34 ; 134 ; 234 ; 334 ; 434 ; 534 ; 634) est agencé.

14. Installation de protection solaire selon la revendication 13, **caractérisée en ce que** l'élément fonctionnel (34 ; 134 ; 234 ; 334 ; 434 ; 534) s'étend sur toute la largeur de l'installation de protection solaire et est bloqué bilatéralement dans les réceptacles (32) des rails de guidage (10) selon l'une quelconque des revendications 1 à 12.

15. Installation de protection solaire selon la revendication 13, **caractérisée en ce qu'**est prévu au moins un élément fonctionnel qui est maintenu sur un côté dans un réceptacle d'un rail de guidage (10) selon l'une quelconque des revendications 1 à 12 et sur son autre côté, par un rail porteur (610, 611) qui se trouve à distance du second rail de guidage (108) de l'installation de protection solaire.

16. Installation de protection solaire selon l'une quelconque des revendications 13 à 15, **caractérisée en ce que** l'élément fonctionnel est réalisé comme une sécurité antichute sous la forme d'une vitre (234, 634) ou d'une rambarde (334), dans laquelle dans le cas d'une vitre (234) un autre élément élastique (259) est également agencé entre la vitre (234) et l'aile de profilé (30).

17. Construction de façades ou de fenêtres comportant plusieurs éléments de fenêtre (102, 104, 106) agencés côte à côte, qui sont limités respectivement par des éléments d'encadrement (624, 625), dans laquelle au niveau des deux éléments d'encadrement (625) extérieurs, des rails de guidage (10, 108) d'une installation de protection solaire (100 ; 1000) sont prévus, **caractérisée en ce qu'**au moins un des deux rails de guidage (10) est réalisé selon l'une quelconque des revendications 1 à 12, dans laquelle sont prévus des éléments fonctionnels agencés entre les rails de guidage (10, 108) et/ou des éléments fonctionnels s'étendant uniquement sur la largeur d'un élément de fenêtre (102) qui sont maintenus au moins sur un côté au niveau d'un rail porteur (610, 611).
